# EUROPÄISCHE PATENTANMELDUNG

(11) **EP 4 230 082 A1**
(43) Veröffentlichungstag der Anmeldung: **23.08.2023**
(21) Anmeldenummer: 22157807.3
(22) Anmeldetag: 21.02.2022
(51) Int. Cl.: A45D 8/36

(54) **LOCKENHAARBAND MIT SCHLIESS- UND ÖFFENBARE HALTETEILE**

(71) Anmelder: Drexel, Anna, 6850 Dornbirn (AT)
(72) Erfinder: Drexel, Anna, 6850 Dornbirn (AT)
(74) Vertreter: Torggler & Hofmann Patentanwälte - Rankweil

(57) **Zusammenfassung**

Bei einem Lockenhaarband mit einem ringförmigen Grundkörper (1) sind an der zur Ringmitte gewandten Innenseite (1c) des Grundkörpers (1) über den Umfang des Rings verteilt mehrere schließ- und offenbare Halteteile (2a) angeordnet. Von einem jeweiligen Halteteil (2a) sind im geschlossenen Zustand Haare des Benutzers einklemmbar und im geöffneten Zustand freigebbar. (Fig. 2)

## Beschreibung

Lockenhaarbänder sind bekannt. Der ringförmige Grundkörper wird auf den Kopf des Benutzers aufgesetzt und die Haare werden um den ringförmigen Grundkörper gewickelt und in diesem Zustand wird das Lockenhaarband für mehrere Stunden, beispielsweise über Nacht, getragen. Damit das Lockenhaarband in seiner Lage verbleibt, weist der ringförmige Grundkörper an der zur Ringmitte gewandten Innenseite des Grundkörpers eine raue Struktur auf. Dadurch wird allerdings auch das Wickeln der Haare um den Grundkörper erschwert und ebenso das Abnehmen des Lockenhaarbands nach der Benutzung. Bei einer klettbandartigen Struktur der Innenseite des Grundkörpers können einzelne Haare sich in dieser Struktur derart verfädeln, dass das Herauslösen mühsam und auch schmerzhaft für den Benutzer ist.

Aus der US 2017/0258192 A1 geht ein Lockenhaarband hervor, welches an der Außenseite eines ringförmigen Grundkörpers ein oder mehrere Bandteile aufweist, welche nur an beabstandeten Befestigungsstellen am Grundkörper befestigt sind. In dazwischenliegenden Bereichen bestehen somit Zwischenräume zwischen dem ringförmigen Grundkörper und dem jeweiligen Bandteil, durch welche die Haare mehrfach gefädelt werden, um sie um die Bandteile zu wickeln. Es besteht das Problem des wenig zuverlässigen Sitzes des Lockenhaarbandes und der nicht ausreichenden Halterung der Haare zwischen dem ringförmigen Grundkörper und den Bandteilen. Auch ist die Anwendung mühsam und das Ergebnis wenig zufriedenstellend.

Aufgabe der Erfindung ist es ein vorteilhaftes Lockenhaarband der eingangs genannten Art bereitzustellen, welches eine hohe Funktionalität bei der Benutzung und einen guten Bedienungskomfort für den Benutzer ermöglicht. Erfindungsgemäß gelingt dies durch ein Lockenhaarband mit den Merkmalen des Anspruchs 1.

Beim Lockenhaarband gemäß der Erfindung sind an der zur Ringmitte gewandten Innenseite des Grundkörpers über den Umfang des Rings verteilt, mehrere schließ- und öffenbare Halteteile angeordnet, wobei von einem jeweiligen Halteteil im geschlossenen Zustand Haare des Benutzers einklemmbar und in geöffnetem Zustand freigebbar sind. Durch diese öffen- und schließbaren Halteteile kann im geschlossenen Zustand der Halteteile ein sicherer Sitz des Lockenhaarbands und eine gute Halterung der um das Lockenhaarband gewickelten Haare erreicht werden und im geöffneten Zustand der Halteteile kann das Lockenhaarband sehr einfach abgenommen werden.

In einer vorteilhaften Ausführungsform der Erfindung handelt es sich bei den Halteteilen um Klemmzungen von Haarspangen. Insbesondere kann es sich bei den Haarspangen jeweils um herkömmliche Schnapp-Haarspannen handeln. Schnapp-Haarspangen weisen eine gebogene Schnappzunge und mindestens eine Klemmzunge auf. Die Schnappzunge weist zwei in unterschiedliche Richtungen gekrümmte stabile Zustände auf, zwischen denen sie hin- und hergeschnappt werden kann. Üblicherweise besitzt sie hierzu zwei gebogene und miteinander verbundene (vernietete) Arme. Im geöffneten Zustand ist die Schnappzunge von der Klemmzunge beabstandet. Im geschlossenen Zustand liegt die Schnappzunge an der Klemmzunge an. Auch Ausbildungen mit mehr als einer Klemmzunge sind bekannt.

In einer zweckmäßigen Ausbildung ist die Schnappzunge der Schnapp-Haarspange im Inneren des Grundkörpers angeordnet und die mindestens eine Klemmzunge der Schnapp-Haarspange steht aus einer Öffnung aus dem Inneren des Grundkörpers heraus und bildet das Halteteil, wobei die Klemmzunge im geöffneten Zustand von der Oberfläche des Grundkörpers beabstandet ist und im geschlossenen Zustand an der Oberfläche des Grundkörpers anliegt. Die Schnappzunge kann dann durch eine äußere Schicht des Grundkörpers, welche insbesondere aus einem textilen Material besteht, hindurch betätigt werden.

Der Grundkörper weist vorteilhafterweise eine Markierung der Mitte eines Frontabschnitts auf, der bei der Benutzung zur Lage im Stirnbereich des Benutzers vorgesehen ist. Diese kann beispielsweise eine Einschnürung der Breite des Grundkörpers bilden. Vorzugsweise ist im Frontabschnitt beidseitig dieser Markierung jeweils mindestens ein Halteteil angeordnet, wobei der Abstand dieses jeweiligen Halteteils von der Markierung insbesondere weniger als ein Zehntel des Umfangs des Rings beträgt. Mit diesen beiden Halteteilen kann der Grundkörper des Lockenhaarbands an Haaren des Benutzers im Bereich, in welchem sie von der Kopfhaut ausgehen, befestigt werden. Die weiteren Halteteile dienen insbesondere zur Befestigung von um den Grundkörper gewickelten Haaren im Endbereich dieser Haare.

Der Grundkörper ist vorzugsweise elastisch komprimierbar ausgebildet. Im unkomprimierten Zustand besitzt der Grundkörper günstigerweise eine in radialer Richtung des Rings gemessene Dicke von mindestens 1 cm, und zwar vorteilhafterweise über den gesamten Umfang des Grundkörpers, wobei ein bevorzugter Bereich zwischen 1,5 cm und 3 cm liegt. Die Breite des Grundkörpers (rechtwinkelig zur radialen Richtung, d.h. in axialer Richtung gemessen) beträgt günstigerweise mindestens 3 cm, vorzugsweise mindestens 4 cm, und zwar vorteilhafterweise um seinen gesamten Umfang, wobei ein besonders bevorzugter Bereich zwischen 4 cm und 8 cm liegt.

Zweckmäßigerweise besitzt der Grundkörper eine Hülle aus einem textilen Material, innerhalb von der ein Kunststoffmaterial, insbesondere in Form eines Volumenvlieses angeordnet ist. Auch die Benutzung eines Schaumstoffmaterials anstelle eines Volumenvlieses ist denkbar und möglich.

Obwohl der Einsatz von Schnapp-Haarspangen in Hinblick auf den Bedienungskomfort des Benutzers besonders vorteilhaft ist, sind grundsätzlich auch andere Haarspangen einsetzbar, bei welchen zwei Arme verschwenkbar miteinander verbunden sind. Die beiden Arme können durch Federkraft in einen aneinander liegenden geschlossenen Zustand beaufschlagt sein oder ein Schnappverschluss kann vorhanden sein, der die beiden Arme in einem zueinander verschwenkten geschlossenen Zustand hält und durch den Benutzer öffenbar ist, um die beiden Arme auseinanderschwenken zu können.

Weitere Vorteile und Einzelheiten der Erfindung werden im Folgenden anhand der beiliegenden Zeichnung erläutert. In dieser zeigen:
- Fig. 1: eine Schrägsicht eines Lockenhaarbands gemäß einem Ausführungsbeispiel der Erfindung mit geöffneten Halteteilen;
- Fig. 2: eine Schrägsicht analog Fig. 1, im geschlossenen Zustand der Halteteile;
- Fig. 3: ein vergrößertes Detail A von Fig. 2;
- Fig. 4: eine Draufsicht auf das Lockenhaarband im geöffneten Zustand der Halteteile;
- Fig. 5: einen Schnitt entlang der Linie A-A von Fig. 4;
- Fig. 6: einen Schnitt entlang der Linie C-C von Fig. 4;
- Fig. 7 und 8: eine Schrägsicht und eine Ansicht eines der Halteteile im geöffneten Zustand;
- Fig. 9: eine Schrägsicht des Halteteils im geschlossenen Zustand;
- Fig. 10 bis 12: schematische Darstellungen zur Erläuterung der Benutzung;
- Fig. 13: ein vergrößertes Detail D von Fig. 6.

Ein Ausführungsbeispiel der Erfindung wird im Folgenden anhand der Fig. 1 bis 13 (teilweise vereinfacht) erläutert. Das Lockenhaarband weist einen ringförmigen Grundkörper 1 auf. In den Figuren ist der zu einem Kreisring ausgebreitete Zustand des Grundkörpers 1 ersichtlich. Der Grundkörper besteht aber aus einem flexiblen Material, sodass beispielsweise gegenüberliegende Seiten des Grundkörpers in gegenseitige Anlage gebracht werden können.

Das Material des Grundkörpers ist komprimierbar, sodass die in radialer Richtung des Rings gemessene Dicke d und die rechtwinkelig hierzu (also in axialer Richtung des Rings) gemessene Breite b, vgl. Fig. 6, verringert werden können. Im unkomprimierten Zustand beträgt die Dicke d vorteilhafterweise mindestens 1 cm, wobei eine im Bereich von 1,5 cm bis 3 cm liegende Dicke d bevorzugt ist. Die Dicke des Grundkörpers 1 kann sich über die Breite b des Grundkörpers auch etwas ändern, wie aus den Fig. 5 und 6 ersichtlich ist. Die vorgenannte Dicke d des Grundkörpers bezieht sich auf die an der jeweiligen Stelle des Umfangs größte vorliegende Dicke des Grundkörpers. Vorzugsweise beträgt die Dicke d des Grundkörpers über den gesamten Umfang des Grundkörpers durchgehend mindestens 1 cm.

Die Breite b des Grundkörpers beträgt vorteilhafterweise mindestens 3 cm, wobei die Breite b vorzugsweise im Bereich von 4 cm bis 8 cm liegt. In einer bevorzugten Ausführungsform der Erfindung beträgt die Breite b des Grundkörpers durchgehend über den gesamten Umfang des Grundkörpers mindestens 3 cm, besonders bevorzugt mindestens 4 cm.

Günstigerweise weist der Grundkörper 1 eine Hülle 1a aus einem textilen Material auf, innerhalb von dem ein Kunststoffmaterial 1b angeordnet ist, vgl. Fig. 13. Die Hülle ist vorteilhafterweise durchgehend über ihren gesamten Umfang gefüllt. Beim Kunststoffmaterial handelt es sich vorzugsweise um ein Volumenvlies, beispielweise aus Polyester.

An der zur Ringmitte gewandten Innenseite 1c des Grundkörpers 1, dies ist die im Gebrauch zum Kopf des Benutzers gerichtete Seite, sind über den Umfang des Rings verteilt mehrere Halteteile 2a angeordnet. Die Halteteile 2a können vom Benutzer geschlossen und geöffnet werden. Im geschlossenen Zustand können Haare des Benutzers von den Halteteilen 2a eingeklemmt werden. Im geöffneten Zustand der Halteteile 2a werden die Haare freigegeben.

Im Ausführungsbeispiel sind die Halteteile Klemmzungen von Haarspangen 2, welche in Form von Schnapp-Haarspangen ausgebildet sind. Eine jeweilige Haarspange 2 weist somit abgesehen von der das Halteteil 2a bildenden Klemmzunge eine Schnappzunge 2b auf. Die Klemmzunge und die Schnappzunge 2b gehen von einer gemeinsamen Basis 2c aus. Die Schnappzunge 2b besitzt hierbei zwei Arme, welche beidseitig der Klemmzunge von der Basis 2c ausgehen und an ihren von der Basis 2c abgewandten Enden miteinander verbunden sind, im Ausführungsbeispiel durch eine Niete 2d. Diese Arme sind gebogen, wodurch die Schnappzunge 2b insgesamt eine gebogene Form aufweist. Und zwar besitzt die Schnappzunge zwei in entgegengesetzte Richtungen gekrümmte (gebogene) stabile Zustände, zwischen denen sie hin- und hergeschnappt werden kann, vgl. Fig. 7 und 9. Im geschlossenen Zustand (Fig. 9) der Haarspange 2 liegt die Schnappzunge 2b an der das Halteteil 2a bildenden Klemmzunge an, welche eine korrespondierende Biegung aufweist. Im geöffneten Zustand (Fig. 7) ist die Schnappzunge 2b von der Klemmzunge beabstandet.

Die Schnappzungen 2b der Haarspangen 2 sind im Inneren des Grundkörpers 1 angeordnet, und zwar liegen sie im Inneren der Hülle 1a an der Hülle 1a an. Die Hülle 1a weist im Bereich einer jeweiligen Haarspange 2 eine Öffnung 3 auf (vgl. insbesondere Fig. 3). Die das Halteteil 2a bildende Klemmzunge ragt aus dieser Öffnung 3 heraus. Im geöffneten Zustand der Haarspange 2 ist die das Halteteil 2a bildende Klemmzunge somit von der Oberfläche des Grundkörpers 1 beabstandet, zumindest zu ihrem freien Ende hin, vgl. Fig. 1, 4, 5 und 6. Im geschlossenen Zustand der Haarspange 2 liegt das Halteteil 2a an der Oberfläche des Grundkörpers 1 an, vgl. Fig. 2 und 3.

Die Schnappzunge 2b kann beispielsweise durch Ankleben oder Annähen an der im Inneren des Grundkörpers liegenden Seite der Hülle 1a befestigt sein.

Der Grundkörper 1 besitzt eine Markierung 4 der Mitte eines Frontabschnitts 5 des Grundkörpers 1, der bei der Benutzung zur Lage im Stirnbereich des Benutzers vorgesehen ist. Diese Markierung 4 wird im Ausführungsbeispiel von einer Einschnürung der Breite b des Grundkörpers ausgebildet. Beidseitig der Markierung 4 ist im Frontabschnitt 5 jeweils ein Halteteil 2a angeordnet, wobei der Abstand eines jeweiligen dieser Halteteile 2a von der Markierung 4 weniger als ein Zehntel, des Umfangs des vom Grundkörper 1 gebildeten Rings beträgt. Besonders bevorzugt beträgt der Abstand eines jeweiligen dieser Halteteile 2a von der Markierung 4 weniger als 3 cm.

In einem dem Frontabschnitt 5 gegenüberliegenden hinteren Abschnitt 6 des Grundkörpers sind zwei Halteteile 2a angeordnet, welche beidseitig der der Markierung diametral gegenüberliegenden Stelle 9 des Grundkörpers 1 angeordnet sind. Der Abstand eines jeweiligen dieser Halteteile 2a von der Stelle 9 beträgt vorzugsweise weniger als ein Zehntel, des Umfangs des vom Grundkörper 1 gebildeten Rings beträgt. Besonders bevorzugt beträgt der Abstand eines jeweiligen dieser Halteteile 2a von der Stelle 9 weniger als 3 cm.

In zwischen dem Frontabschnitt 5 und dem hinteren Abschnitt 6 liegenden Seitenabschnitten 7, 8 ist ebenfalls jeweils mindestens ein Halteteil 2a angeordnet.

Der Frontabschnitt 5, der hintere Abschnitt 6 und die Seitenabschnitte 7, 8 erstrecken sich jeweils über ein Viertel des Umfangs des vom Grundkörper 1 gebildeten Rings.

Die Markierung 4 kann beispielsweise dadurch ausgebildet werden, dass die beiden Enden des Grundkörpers an dieser Stelle zusammengenäht sind, wobei die Enden ineinander gefaltet und an der zur Ringmitte gewandten Innenseite des Grundkörpers miteinander vernäht werden. Dies ist in den Figuren aber nur angedeutet und nicht im Detail dargestellt. Eine Markierung kann auch in anderer Weise ausgebildet werden, beispielsweise auch durch ein Muster des textilen Materials der Hülle 1a oder einen Aufdruck auf der Hülle 1a.

Die Benutzung des erfindungsgemäßen Lockenhaarbands wird im Folgenden anhand der Fig. 10 bis 12 erläutert.

Die Haare werden günstigerweise befeuchtet und das auf den Kopf aufgesetzte Lockenhaarband wird im Bereich des Frontabschnitts 5 mittels der dort angeordneten Halteteile 2a an den Haaren des Benutzers angeklammert. Dieses Anklammern erfolgt somit in der Nähe des stirnseitigen Haaransatzes.

Die Haare werden nunmehr Strähne für Strähne um den Grundkörper gewickelt, wobei die Strähnen nicht locker sondern mit Spannung sitzen sollen. Die Haarenden der Strähnen werden an Halteteilen 2a angeklammert. Nachdem das Lockenhaarband über Nacht oder günstigerweise mindestens über fünf Stunden am Tag getragen worden ist, werden die Haltteile 2a geöffnet und um den Grundkörper 1 gewickelten Haare Strähne für Strähne gelöst und das Lockenhaarband wird abgenommen.

Es hat sich gezeigt, dass durch den vorteilhafterweise relativ voluminösen, elastisch komprimierbaren Grundkörper eine besonders vorteilhafte Ausprägung von Locken beim Benutzer erreicht wird, wobei die Benutzung vergleichsweise rasch und einfach ist und die Haare geschont werden.

### Legende zu den Hinweisziffern:

- 1: Grundkörper
- 1a: Hülle
- 1b: Kunststoffmaterial
- 1c: Innenseite
- 2: Haarspange
- 2a: Halteteil
- 2b: Schnappzunge
- 2c: Basis
- 2d: Niete
- 3: Öffnung
- 4: Markierung
- 5: Frontabschnitt
- 6: hinterer Abschnitt
- 7: Seitenabschnitt
- 8: Seitenabschnitt
- 9: Stelle

## Patentansprüche

1. Lockenhaarband mit einem ringförmigen Grundkörper (1), **dadurch gekennzeichnet, dass** an der zur Ringmitte gewandten Innenseite (1c) des Grundkörpers (1) über den Umfang des Rings verteilt mehrere schließ- und öffenbare Halteteile (2a) angeordnet sind, wobei von einem jeweiligen Halteteil (2a) im geschlossenen Zustand Haare des Benutzers einklemmbar und im geöffneten Zustand freigebbar sind.

2. Lockenhaarband nach Anspruch 1, **dadurch gekennzeichnet, dass** die Halteteile Klemmzungen (2a) von Haarspangen (2) sind.

3. Lockenhaarband nach Anspruch 2, **dadurch gekennzeichnet, dass** Haare des Benutzers zwischen dem jeweiligen Halteteil (2a) und der Oberfläche des Grundkörpers (1) einklemmbar sind, wobei das Halteteil (2a) zumindest über einen an sein freies Ende anschließenden Abschnitt im geöffneten Zustand von der Oberfläche des Grundkörpers (1) beabstandet ist und im geschlossenen Zustand an der Oberfläche des Grundkörpers (1) anliegt.

4. Lockenhaarband nach Anspruch 2 oder 3, **dadurch gekennzeichnet, dass** die Haarspangen (2) Schnapp-Haarspangen sind.

5. Lockenhaarband nach Anspruch 4, **dadurch gekennzeichnet, dass** eine Schnappzunge (2b) der jeweiligen Schnapp-Haarspange im Inneren des Grundkörpers (1) angeordnet ist und die mindestens eine das jeweilige Halteteil (2a) bildende Klemmzunge der Schnapp-Haarspange aus einer Öffnung (3) des Grundkörpers aus dem Inneren des Grundkörpers (1) heraussteht.

6. Lockenhaarband nach einem der Ansprüche 1 bis 5,
**dadurch gekennzeichnet, dass** der Grundkörper (1) eine Markierung (4) der Mitte eines Frontabschnitts (5) aufweist, der bei der Benutzung zur Lage im Stirnbereich des Benutzers vorgesehen ist.

7. Lockenhaarband nach Anspruch 6, **dadurch gekennzeichnet, dass** im Frontabschnitt (5) beidseitig der Markierung (4) jeweils mindestens ein Halteteil (2a) angeordnet ist.

8. Lockenhaarband nach Anspruch 6 oder 7, **dadurch gekennzeichnet, dass** in einem dem Frontabschnitt (5) gegenüberliegenden hinteren Abschnitt (6) mindestens zwei Halteteile (2a) angeordnet sind, welche beidseitig der der Markierung (4) diametral gegenüberliegenden Stelle (9) des Grundkörpers (1) liegen.

9. Lockenhaarband nach Anspruch 8, **dadurch gekennzeichnet, dass** in zwischen dem Frontabschnitt (5) und den hinteren Abschnitten (6) liegenden Seitenabschnitten (7, 8) des Grundkörpers (1) jeweils mindestens ein Halteteil (2a) angeordnet ist.

10. Lockenhaarband nach einem der Ansprüche 1 bis 9, **dadurch gekennzeichnet, dass** der Grundkörper (1) elastisch komprimierbar ist.

11. Lockenhaarband nach Anspruch 10, **dadurch gekennzeichnet, dass** der Grundkörper (1), vorzugsweise über seinen gesamten Umfang, im unkomprimierten Zustand eine in radialer Richtung des Rings gemessene Dicke (d) von mindestens 1 cm aufweist).

12. Lockenhaarband nach Anspruch 10 oder 11, **dadurch gekennzeichnet, dass** der Grundkörper (1), vorzugsweise über seinen gesamten Umfang, im unkomprimierten Zustand eine rechtwinkelig zur radialen Richtung des Rings gemessene Breite (b) von mindestens 3 cm aufweist.

13. Lockenhaarband nach Anspruch 12, **dadurch gekennzeichnet, dass** der Grundkörper (1), vorzugsweise über seinen gesamten Umfang, im unkomprimierten Zustand eine rechtwinkelig zur radialen Richtung des Rings gemessene Breite (b) von mindestens 4 cm aufweist.

14. Lockenhaarband nach einem der Ansprüche 10 bis 13, **dadurch gekennzeichnet, dass** der Grundkörper (1) eine Hülle (1a) aus einem textilen Material aufweist, innerhalb von der ein Kunststoffmaterial (1b) angeordnet ist.

15. Lockenhaarband nach Anspruch 14, **dadurch gekennzeichnet, dass** das Kunststoffmaterial ein Volumenvlies ist.
